# EUROPÄISCHE PATENTSCHRIFT

(11) **EP 2 576 417 B1**
(45) Veröffentlichungstag und Bekanntmachung des Hinweises auf die Patenterteilung: **26.02.2014**
(21) Anmeldenummer: 11711465.2
(22) Anmeldetag: 24.03.2011
(51) Int. Cl.: B67B 3/20

(54) **MAGNETKAPPENAUSSTOSSER IM VERSCHLIESSER**
MAGNETIC CAP EJECTOR IN A CAPPER
DISPOSITIF AIMANTÉ D'ÉJECTION DE CAPSULES DANS UN DISPOSITIF DE FERMETURE

(30) Priorität: 31.05.2010 DE 102010022291
(43) Veröffentlichungstag der Anmeldung: 10.04.2013
(73) Patentinhaber: KHS GmbH, 44143 Dortmund (DE)
(72) Erfinder: SINGUR, Igor, 55545 Bad Kreuznach (DE)
(86) Internationale Anmeldenummer: PCT/EP2011/001464
(87) Internationale Veröffentlichungsnummer: WO 2011/150991

(56) Entgegenhaltungen:
- DE-U1- 20 218 523
- GB-A- 708 994
- US-A- 5 284 001
- US-B1- 6 508 046

## Beschreibung

Die Erfindung betrifft eine Vorrichtung zum Verschließen von Behältern mit Verschluss- oder Schraubkappen gemäß dem Oberbegriff des Anspruchs 1, welche einen Ausstoßer aufweist, der ein Wirkelement hat, welches ein Ausstoßelement aus einer Ausstoßposition in eine Ausgangsposition zurückführt.

Die DE 202 18 523 U1 zum Beispiel offenbart eine Vorrichtung gemäß dem Oberbegriff des Anspruchs 1 zum Verschließen von Behältern, nämlich Flaschen mit Verschluß- bzw. Schraubkappen, z.B. mit Innengewinde, so dass die Schraubkappen auf die Flasche aufschraubbar sind. Zum verschließen werden die Aufrecht stehenden Flaschen von einem Transporteur über einen Flascheneinlauf der Vorrichtung bildenden Einlaufstern jeweils nacheinander an eine der Verschließpositionen übergeben. Die verschlossenen Behälter bzw. Flaschen werden über einen Auslaufstern den Verschließpositionen entnommen und über einen Transporteur abgeführt. Jeder Behälter bzw. jede Flasche und somit auch jeder Flaschenhalter führt bei umlaufenden Rotor eine gesteuerte vertikale Hubbewegung so aus, dass von jedem Schraubkopf an einer Übergabeposition jeweils eine Schraubkappe aufgenommen, anschließend die Mündung der Flasche gegen die Schraubkappe bewegt wird, und dort durch Drehen einer Spindel um deren Spindelachse aufgeschraubt und mit vorgegebenem Drehmoment festgedreht wird. Wie die DE 202 18 523 U1 offenbart ist die Übergabeposition in Umlaufrichtung des Rotors zwischen dem Auslaufstern und dem Einlaufstern vorgesehen. Der Übergabeposition werden die Schraub- oder Verschlusskappen über eine Zuführung von einem Magazin in erforderlicher Orientierung und in bevorzugt einspuriger Reihe dicht aneinander anschließend zugeführt. In der Praxis hat sich gezeigt, dass nicht alle aufgenommenen Schraub- oder Verschlusskappen verwertet werden oder hängen bleiben, so dass ein an einer höhenbeweglichen Trägerstange angeordneter Ausstoßer für die nicht verwerteten oder hängen gebliebenen Schraub- oder Verschlusskappen vorgesehen ist. Der Ausstoßer selbst ist höhenbeweglich auf einer Schraubwelle gelagert, und kann gegen die Kraft eines Wirkelementes, welches in der DE 202 18 523 U1 als Feder ausgeführt ist, von einer Auswerferstange, welche zweckmäßig gemeinsam mit dem Flaschenhalter höhenbeweglich ist, nach unten zum Entfernen der Schraubkappe angesteuert werden, so dass ein Auswerferfinger gegen die Schraub- oder Verschlusskappe wirkt und diese entfernt Ist die nicht verwendete Schraub- oder Verschlusskappe entfernt, wird der Auswerferfinger entgegen der Kraft des Wirkelementes, also federkraftbedingt aus der Ausstoßposition in die Ausgangslage zurückgeführt wird.

Auch die DE 102 55 196 A1 offenbart eine Vorrichtung zum Verschließen von Gefäßen, welche ebenfalls einen Ausstoßer mit einem als Feder ausgeführtes Wirkelement aufweist.

Die DE 10 2006 035 279 A1 und die DE 100 56 990 A1 beschreiben jeweils eine Verschließmaschine, wobei das Problem nicht verwendeter bzw. hängen gebliebener Verschluss- oder Schraubkappen jeweils nicht thematisiert wird.

Grundsätzlich haben sich die in dem zitierten Stand der Technik offenbarten Verschließmaschinen in der Praxis bewährt. Verbesserungswürdig ist jedoch die Ausgestaltung des Ausstossers mit seinem mechanischen Wirkelement. Beispielsweise unterliegt das als Feder ausgeführte Wirkelement einem erheblichen Verschleiß, so dass mit zunehmender Betriebsdauer ein Federschaden auftreten kann. Ein Austausch des Wirkelementes bzw. der Feder ist jedoch nicht nur aus den beengten Bauraumbedingungen heraus äußerst kompliziert und zeitaufwändig, sondern auch aufgrund des komplizierten Aufbaus des gesamten Systems, welches mit seinen einzelnen Komponenten auf die jeweils andere Komponente angepasst ausgeführt und montiert werden muss. Auch ist nachteilig, dass sich insbesondere in Zwischenräumen bzw. in Nischen im Federbereich Verschmutzungen absetzen können. Insbesondere bei getränketechnologischen Anlagen können so Keime entstehen, welche die Qualität des in den Flaschen bzw. in den Behältern eingefüllten Gutes erheblich beeinträchtigen, wenn nicht sogar vollständig ungenießbar bzw. unbrauchbar machen, so dass ein erheblicher Ausschuss entstehen könnte.

Der Erfindung liegt daher die Aufgabe zugrunde, eine Vorrichtung zum Verschließen von Behältern mit Verschluss- oder Schraubkappen , insbesondere deren Ausstoßer mit einfachen Mitteln so zu verbessern, dass das Ausstoßelement aus seiner Austossposition in seine Ausgangslage unter Vermeidung vorgenannter Nachteile rückholbar ist.

Erfindungsgemäß wird die Aufgabe durch eine Vorrichtung zum Verschließen von Behältern mit Verschluss- oder Schraubkappen mit den Merkmalen des Anspruchs 1 gelöst, wobei das Wirkelement als magnetisches Element ausgeführt ist.

Zweckmäßig im Sinn der Erfindung ist, wenn das Wirkelement einen Dauermagnet aufweist, welcher in einem Gehäuse relativ beweglich zu diesem angeordnet ist, wobei zumindest ein in Axialrichtung gesehen angeordneter Wandabschnitt des Gehäuses magnetisierbar ist. Insofern ist vorteilhaft vorgesehen, dass das Wirkelement aus dem Dauermagneten in Zusammenwirken mit dem magnetisierbaren Wandabschnitt des Gehäuses gebildet wird. Wesentlich ist, dass unter Vermeidung eines mechanisch wirkenden Wirkelementes zum Zurückholen des Ausstoßelementes in seine Ausgangslage magnetische Kräfte wirken.

Günstiger Weise ist der Dauermagnet als diametral magnetisierter Stabmagnet ausgeführt, also als im Querschnitt gesehen runder Stabmagnet ausgeführt, dessen Magnetisierung durch den Durchmesser verläuft, wobei sich der Nord- und Südpol als Halbschalen gegenüber liegen.

Günstig ist, wenn das Wirkelement bzw. sein Dauermagnet in einer Hülse angeordnet ist, welche an ihren beiden Enden, also an ihrer Kopfseite und ihrer dazu gegenüberliegenden Fußseite ein Verschlusselement, zum Beispiel in der Ausgestaltung als Kappe aufweist. Die Verschlusselemente können zur Verbindung mit der Hülse an diese stoffschlüssig angebunden werden. Denkbar ist dabei eine Klebverbindung oder eine Schweißverbindung. Die Hülse und die Kappen können aus einem Kunststoff gebildet sein, und schließen den Dauermagneten vollständig ein, so dass der Dauermagnet vollständig umschlossen von der Umwelt hermetisch abgeriegelt ist.

Der Dauermagnet kann so mit seinem kopfseitigen Ende bzw. mit seiner kopfseitigen Kappe in das Gehäuse eingeführt werden.

In bevorzugter Ausgestaltung ist vorgesehen, dass das Gehäuse fußseitig geöffnet ist. An seinem Fußbereich weist das Gehäuse in günstiger Ausgestaltung einen Gewindeabschnitt zur Verbindung mit einem Verschließerkopf auf. An den Gewindeabschnitt schließt sich der magnetisierbare Wandabschnitt des Gehäuses an, welcher in ein Kopfteil übergeht. Das Gehäuse weist eine Durchgangsbohrung auf, die einen Leitabschnitt, einen Führungsabschnitt und einen Betätigungsabschnitt aufweist. Der Leitabschnitt erstreckt sich von der fußseitigen Öffnung in Richtung zum Kopfteil und geht in den Führungsabschnitt über, welcher bezogen auf den Leitabschnitt einen reduzierten lichten Durchmesser aufweist. An dem Führungsabschnitt schließt sich der Betätigungsabschnitt an, welcher zunächst mit einem sich konusförmig verjüngenden Übergangsbereich ausgeführt in einen zylindrisch ausgeführten Bereich übergeht. In den zylindrischen Bereich greift ein Stößel ein, welcher mit einem Krafteinleitungselement in Verbindung steht, welches in einer Kulissenführung an der Kopfseite des Gehäuses geführt ist. Auf das Krafteinleitungselement wirkt z.B. eine Auswerfersteuerstange in bekannter Weise ein. Zweckmäßig ist, wenn der Stößel mit seinem Außendurchmesser an den kopfseitig angeordneten zylindrischen Bereich der Durchgangsbohrung angepasst ist, wobei der Außendurchmesser etwas kleiner dimensioniert sein kann als der lichte Durchmesser des zylindrischen Bereiches.

Der Dauermagnet ist so in dem Gehäuse aufgenommen, dass dieser in seiner Ausgangslage fußseitig aus dem Gehäuse herausragt, und kopfseitig etwas in den Führungsabschnitt eingreift. In Umfangsrichtung gesehen ist der mit der Hülse umfasste Dauermagnet mit einem geringeren Außendurchmesser ausgeführt als der jeweilige lichte Durchmesser sowohl des Leitabschnitts als auch des Führungsabschnitts.

Das Austosselement steht mit der fußseitigen Kappe des Dauermagneten in Verbindung, in welcher günstiger Weise eine Aufnahmebohrung zur Aufnahme eines entsprechenden Aufnahmeabschnitts des Ausstosselementes angeordnet ist.

Wird nun das Krafteinleitungselement über die Auswerfersteuerstange längs des Gehäuses in Richtung zur Fußseite bewegt, bewirkt der Stößel eine Längsbewegung des in der Hülse aufgenommenen Dauermagneten relativ zum Gehäuse bevorzugt relativ zu dessen Führungsabschnitt, und gleichzeitig relativ zu dem magnetisierbaren Wandabschnitt des Gehäuses und wird dabei bereichsweise aus dem Gehäuse herausbewegt. Dabei wird der Dauermagnet mit seinem kopfseitigen Ende aus dem Führungsabschnitt herausbewegt. Ein axialer Verschiebeweg, also die Überführung aus der Ausgangslage in Richtung zur oder bis zur Ausstoßposition des Ausstosselementes ist bevorzugt an eine Schraub- oder Verschlusskappenhöhe angepasst.

Der magnetisierbare Wandabschnitt erstreckt sich dabei günstiger Weise von dem Kopfteil in Richtung zum Gewindeabschnitt bzw. bis zum Gewindeabschnitt und umfasst den Führungsabschnitt, sowie eine Teilbereich des Leitabschnitts der Durchgangsbohrung.

Hat das Austosselement die nicht verwertete oder hängen gebliebene Schraub- oder Verschlusskappe entfernt, wird das Austosselement mittels der magnetischen Kraft, welche durch das magnetische Element (Dauermagnet/magnetisierbarer Wandabschnitt) bewirkt wird, in die Ausgangslage zurückgeführt.

In zweckmäßiger weise ist vorgesehen, dass der magnetisierbare Wandabschnitt aus einem Magneten, bevorzugt aus einem magnetisierbaren Material, weiter bevorzugt aus einem magnetisierbaren Edelstahl z.B. mit der Werkstoffnummer 1.4112 gebildet ist.

Weitere vorteilhafte Ausgestaltungen der Erfindung sind in den Unteransprüchen und der folgenden Figurenbeschreibung offenbart. Es zeigen
- Fig. 1: einen Ausstosser in einer Seitenansicht,
- Fig. 1a: den Ausstosser aus Figur 1 in einem Längsschnitt,
- Fig. 2: einen vergrößerten Ausschnitt der Kopfseite des Ausstossers aus Figur 1,
- Fig. 3: einen vergrößerten Ausschnitt des X-Bereiches aus Figur 1a, und
- Fig.4: einen Querschnitt durch den Ausstoßer entlang der Linie Y aus Figur 1 a.

In den unterschiedlichen Figuren sind gleiche Teile stets mit denselben Bezugszeichen versehen, weswegen diese in der Regel auch nur einmal beschrieben werden.

Figur 1 zeigt einen Ausstoßer 1 einer nicht dargestellten Vorrichtung zum Verschließen von Behältern mit Verschluss- oder Schraubkappen. Derartige Vorrichtungen sind z.B aus der DE 202 18 523 U1 bekannt, wobei hier nicht weiter darauf sowie auf Zuführungen von Verschluss- oder Schraubkappen eingegangen wird. Mittels des Ausstossers 1 können nicht verwertete oder hängen gebliebene Verschluss- oder Schraubkappen aus einem ebenfalls nicht dargestellten Verschließerkopf entfernt werden.

Der Ausstoßer 1 weist ein Wirkelement 2 auf, welches ein Ausstoßelement 3 aus einer Ausstoßposition in eine nicht dargestellte Ausgangsposition zurückführt. Das Wirkelement 2 ist vorteilhaft als magnetisches (Wirk)Element 2 ausgeführt, und weist einen Dauermagneten 5 sowie einen magnetisierbaren Wandabschnitt 6 eines Gehäuses 7 auf.

Das Gehäuse 7 weist eine Fußseite 8 und eine dazu gegenüber liegende Kopfseite 9 auf. Von der Fußseite 8 erstreckt sich ein Gewindeabschnitt 10 in Richtung zur Kopfseite 9. An dem Gewindeabschnitt 10 schließt sich der magnetisierbare Wandabschnitt 6 an, an welchem sich ein Kopfteil 11 anschließt.

Zwischen dem Gewindeabschnitt 10 und dem magnetisierbaren Wandabschnitt 6 beispielhaft ist eine Nut 12 angeordnet. Beide Abschnitte 10 und 6 weisen beispielhaft in etwa die gleiche axiale Erstreckung bzw. Länge auf. Zwischen dem magnetisierbaren Wandabschnitt 6 und dem Kopfteil 11 ist beispielhaft eine Stufe 13 angeordnet.

In dem Gehäuse 7 ist eine fußseitig geöffnete Durchgangsbohrung 14 angeordnet, welche sich von der Fußseite 8 in das Kopfteil 11 hineinerstreckt.

Die Durchgangsbohrung 14 ist stufig mit einem Leitabschnitt 15, einem Führungsabschnitt 16 und einem Betätigungsabschnitt 17 ausgeführt, wie Figur 1 a zu entnehmen ist.

Der Leitabschnitt 15 erstreckt sich von der Fußseite 8 durch den Gewindeabschnitt 10 in den magnetisierbaren Wandabschnitt 6 hinein und endet in Längsrichtung gesehen etwas vor dem Kopfteil 11. An den Leitabschnitt 15 schließt sich der Führungsabschnitt 16 an, welcher bezogen auf den Leitabschnitt 15 einen reduzierten lichten Durchmesser aufweist, so dass im Übergang von dem Leitabschnitt 15 zum Führungsabschnitt 16 eine Stufe gebildet ist (Figur 2).

Der Führungsabschnitt 16 weist bezogen auf den Leitabschnitt 15 eine geringere axiale Länge auf, was natürlich nur beispielhaft sein soll. Der Führungsabschnitt 16 erstreckt sich beispielhaft lediglich durch den magnetisierbaren Wandabschnitt 6 endet an dem Übergang zum Kopfteil 11 (Figur 2).

Der Betätigungsabschnitt 17 erstreckt sich durch das Kopfteil 11 und weist zwei Bereiche 18 und 19 auf. Ein Übergangsbereich 18 schließt sich an den Führungsabschnitt 16 an und ist sich konusförmig verjüngend ausgeführt. An dem Übergangsbereich 18 schließt sich ein zylindrischer Bereich 19 an.

Der Dauermagnet 5 ist beispielhaft als diametral magnetisierter Stabmagnet ausgeführt. Die beiden Pole sind in den Figuren 1 a und 4 mit N und S gekennzeichnet. Dabei ist der Dauermagnet 5 von einer Hülse 20 umfasst, an welcher sowohl kopfseitig als auch fußseitig Verschlusselemente 21 und 22 in der beispielhaften Ausgestaltung als Fußkappe 21 und als Kopfkappe 22 angeordnet sind.

Die Hülse 20 und die Kappen 21 und 22 können aus einem Kunststoff bestehen, und sind miteinander verbunden. Beispielsweise kann eine stoffschlüssige Verbindung in der Ausführung als Kleb- oder Schweißverbindung gewählt werden. Die Kunststoffummantelung des Dauermagneten 5 kann z.B. eine korrosionsschüzende Funktion haben.

Wie den Figuren 1 und 1a entnommen werden kann, ist der Dauermagnet 5 mit der diesen umfassenden Hülse 20 relativ beweglich zu dem Gehäuse 7 in diesem aufgenommen.

Der Dauermagnet 5 weist zusammen mit der umfassenden Hülse 20 einen Außendurchmesser auf, welcher geringer als der lichte Durchmesser sowohl des Leitabschnittes 15 als auch des Führungsabschnittes 16 ist. Beispielhaft ist in Figur 4 ein Ringspalt 23 zwischen dem Außenumfang der Hülle 20 mit dem darin angeordneten Dauermagneten 5 und dem magnetisierbaren Wandabschnitt 6 entlang der Linie Y, also im Bereich des Leitabschnittes 15 gezeigt.

Mit der kopfseitigen Kappe 22 steht ein nicht dargestellter Stößel in Verbindung. Der Stößel ist mit einem nicht dargestellten Krafteinleitungselement verbunden, auf den eine nicht gezeigte Auswerfersteuerstange einwirkt. Der Stößel erstreckt sich durch den Betätigungsabschnitt 17 in Richtung zur kopfseitigen Kappe 22. Insofern kann die kopfseitige Kappe 22 quasi als Pufferelement betrachtet werden, welche einen direkten Kontakt von Stößel und Dauermagnet 5 vermeidet. Die kopfseitige Kappe 22 kann zudem als Führungselement innerhalb des Führungsabschnittes 16 betrachtet werden.

In dem Kopfteil 11 ist ein axialer Führungsschlitz 24 angeordnet, welcher das Krafteinleitungselement in Längsrichtung des Gehäuses 7 führt. Aufgrund der gewählten Ansicht ist lediglich ein unterer Abschnitt des Führungsschlitz 24 erkennbar, wobei ein oberer Abschnitt nicht gezeigt ist. Gegenüberliegend zu dem in der Zeichnungsebene erkennbaren Führungsschlitz 24 bzw. zur erkennbaren Führungskulisse 24 ist ein weiterer Führungsschlitz vorgesehen, welcher ebenfalls vollumfänglich geschlossen ist. Das Krafteinleitungselement und der daran angeordnete Stößel sind so an diametral gegenüberliegenden Führungskulissen an den Gehäuse 7 zwangsgeführt.

An dem Dauermagneten 5 ist das Austosselement 3 angeordnet, welches als Austossfinger bezeichnet werden kann. Das Austosselement 3 ist beispielhaft in einer in der fußseitigen Kappe 21 angeordneten Aufnahmebohrung 25 mit einem daran angepassten Aufnahmebereich 26 lagesicher gehalten. Denkbar ist an dem Aufnahmebereich 26 ein Gewinde anzuordnen, um eine Schraubverbindung herzustellen, wobei an dem Aufnahmebereich ein Anlageflansch angeordnet sein kann, welcher an einer Stirnseite der Kappe 21 anliegen kann. Das Austosselement 3 wirkt auf die nicht verwertete bzw. hängengebliebene Verschluss- oder Schraubkappe so ein, dass diese aus dem Verschließerkopf herausgestoßen, d.h. entfernt wird.

Der Dauermagnet 5 ist in dem Gehäuse 7 aufgenommen und relativ zu diesem beweglich bzw. verfahrbar.

Das Gehäuse 7 ist mit seinem Gewindeabschnitt 10 mit dem Verschließerkopf verbunden, durch welchen das Austosselement 3 bzw. der Austossfinger achsgleich hindurch fährt. Wird nun das Krafteinleitungselement über die Auswerfersteuerstange betätigt, wirkt der Stößel so auf die kopfseitige Kappe 22, dass der Dauermagnet 5 entlang seiner Längsachse in Richtung zur Fußseite 8 relativ zum magnetisierbaren Wandabschnitt 6 des Gehäuses 7 verschoben wird, wodurch zudem das mit dem Dauermagneten 5 verbundene Austosselement 3 in die in den Figuren dargestellte Austossposition verschoben wird.

Aufgrund der magnetischen Kraft, welche durch das magnetische Element 2, also durch zusammenwirken des Dauermagneten 5 mit dem magnetischen Wandabschnitt 6 erzeugt wird, wird der Dauermagnet 5 und somit das Austosselement 3 in eine nicht dargestellte Ausgangsposition zurückgeholt.

Ersichtlich ist, dass mit der Erfindung auf mechanische Wirkelemente, wie zum Beispiel Federn, welche einem großen Verschleiß unterliegen und störanfällig sind, verzichtet werden kann. Zudem sind keine Federnischen gebildet, in denen sich Verschmutzungen ablagern können. Möglich ist, dass an der Fußseite des Gehäuses 7 Dichtelemente angeordnet sind, welche den Ringspalt 23 abdichten.

### Bezugszeichenliste

- 1: Ausstosser
- 2: magnetisches (Wirk)Element
- 3: Austosselement
- 5: Dauermagnet
- 6: magnetisierbarer Wandabschnitt
- 7: Gehäuse
- 8: Fußseite
- 9: Kopfseite
- 10: Gewindeabschnitt
- 11: Kopfteil
- 12: Nut
- 13: Stufe
- 14: Durchgangsbohrung
- 15: Leitabschnitt
- 16: Führungsabschnitt
- 17: Betätigungsabschnitt
- 18: Übergangsbereich
- 19: zylindrischer Bereich
- 20: Hülse
- 21: Fußkappe
- 22: Kopfkappe
- 23: Ringspalt
- 24: Führungsschlitz
- 25: Aufnahmebohrung
- 26: Aufnahmebereich

## Patentansprüche

1. Vorrichtung zum Verschließen von Behältern mit Verschluss- oder Schraubkappen, welche einen Ausstoßer (1) aufweist, der ein Wirkelement (2) umfasst, welches ein Ausstoßelement (3) aus einer Ausstoßposition (4) in eine Ausgangsposition zurückführt, **dadurch gekennzeichnet, dass** das Wirkelement (2) als magnetisches Element ausgeführt ist.

2. Vorrichtung nach Anspruch 1, **dadurch gekennzeichnet, dass** das Wirkelement (2) einen Dauermagneten (5) aufweist, welcher in einem magnetisierbaren Wandabschnitt (6) eines Gehäuses (7) relativ beweglich zu diesem aufgenommen ist.

3. Vorrichtung nach Anspruch 1 oder 2, **dadurch gekennzeichnet, dass** das Wirkelement (2) einen Dauermagneten (5) und einen magnetisierbaren Wandabschnitt (6) eines Gehäuses (7) aufweist.

4. Vorrichtung nach einem der vorhergehenden Ansprüche, **dadurch gekennzeichnet, dass** das Wirkelement (2) einen Dauermagneten (5) aufweist, welcher als diametral magnetisierter Stabmagnet ausgeführt ist.

5. Vorrichtung nach einem der vorhergehenden Ansprüche, **dadurch gekennzeichnet, dass** das Wirkelement (2) einen Dauermagneten (5) aufweist, der in einer Hülse (20) aufgenommen ist, welche Verschlusselemente (21,22) aufweist.

6. Vorrichtung nach einem der vorhergehenden Ansprüche und Anspruch 2 oder 3, **dadurch gekennzeichnet, dass** das Gehäuse (7) fußseitig geöffnet ist, und eine Durchgangsbohrung (14) aufweist.

7. Vorrichtung nach einem der vorhergehenden Ansprüche und Anspruch 2 oder 3, **dadurch gekennzeichnet, dass** das Gehäuse (7) an seinem Fußbereich einen Gewindeabschnitt (10) aufweist, an dem sich ein magnetisierbarer Wandabschnitt (6) anschließt, an welchen ein Kopfteil (11) angeordnet ist.

8. Vorrichtung nach Anspruch 7, **dadurch gekennzeichnet, dass** der Gewindeabschnitt (10) aus einem magnetisierbaren Material gebildet ist.

## Claims

1. Device for sealing containers using sealing caps or screw caps, comprising an ejector (1) which has a functional element (2) that returns an ejecting element (3) from an ejection position (4) to an initial position, **characterised in that** the functional element (2) is designed as a magnetic element.

2. Device according to claim 1, **characterised in that** the functional element (2) has a permanent magnet (5) which is received in a magnetizable wall section (6) of a housing (7) so as to be capable of moving relative thereto.

3. Device according to claim 1 or 2, **characterised in that** the functional element (2) has a permanent magnet (5) and a magnetizable wall section (6) of a housing (7).

4. Device according to any one of the preceding claims, **characterised in that** the functional element (2) has a permanent magnet (5) designed as a diametrically magnetized bar magnet.

5. Device according to any one of the preceding claims, **characterised in that** the functional element (2) has a permanent magnet (5) received in a sleeve (20) that has sealing elements (21, 22).

6. Device according to any one of the preceding claims and claim 2 or 3, **characterised in that** the housing (7) is open at the foot end and has a through-hole (14).

7. Device according to any one of the preceding claims and claim 2 or 3, **characterised in that** the housing (7) in the foot region thereof has a threaded portion (10) adjoined by a magnetizable wall section (6) on which a head section (11) is arranged.

8. Device according to claim 7, **characterised in that** the threaded portion (10) is formed from a magnetisable material.

## Revendications

1. Dispositif servant à fermer des récipients à l'aide de capuchons de fermeture ou de capuchon à visser, lequel dispositif présente un éjecteur (1), qui comprend un élément actif (2) qui ramène un élément d'éjection (3) d'une position d'éjection (4) dans une position de départ, **caractérisé en ce que** l'élément actif (2) est réalisé sous la forme d'un élément magnétique.

2. Dispositif selon la revendication 1, **caractérisé en ce que** l'élément actif (2) présente un aimant permanent (5), qui est logé dans une section de paroi (6) pouvant être magnétisée d'un boîtier (7) de manière relativement mobile par rapport audit boîtier.

3. Dispositif selon la revendication 1 ou 2, **caractérisé en ce que** l'élément actif (2) présente un aimant permanent (5) et une section de paroi (6) pouvant être magnétisée d'un boîtier (7).

4. Dispositif selon l'une quelconque des revendications précédentes, **caractérisé en ce que** l'élément actif (2) présente un aimant permanent (5), qui est réalisé sous la forme d'un aimant droit à magnétisation diamétrale.

5. Dispositif selon l'une quelconque des revendications précédentes, **caractérisé en ce que** l'élément actif (2) présente un aimant permanent (5), qui est logé dans une douille (20), qui présente des éléments de fermeture (21, 22).

6. Dispositif selon l'une quelconque des revendications précédentes et selon la revendication 2 ou 3, **caractérisé en ce que** le boîtier (7) est ouvert côté inférieur, et **en ce qu'**il présente un alésage de passage (14).

7. Dispositif selon l'une quelconque des revendications précédentes et selon la revendication 2 ou 3, **caractérisé en ce que** le boîtier (7) présente, au niveau de sa partie inférieure, une section filetée (10), à laquelle se raccorde une section de paroi (6) pouvant être magnétisée, au niveau de laquelle est disposée une partie tête (11).

8. Dispositif selon la revendication 7, **caractérisé en ce que** la section filetée (10) est formée à partir d'un matériau pouvant être magnétisé.
